# EUROPÄISCHE PATENTSCHRIFT

(11) **EP 0 771 298 B1**
(45) Veröffentlichungstag und Bekanntmachung des Hinweises auf die Patenterteilung: **25.11.1998**
(21) Anmeldenummer: 95924853.5
(22) Anmeldetag: 11.07.1995
(51) Int. Cl.: B65H 3/08

(54) **VORRICHTUNG ZUR VEREINZELUNG UND ZUR ÜBERGABE VON STÜCKGUT, INSBESONDERE VON POSTGUT**
DEVICE FOR SEPARATING AND DISTRIBUTING ARTICLES, IN PARTICULAR MAIL
DISPOSITIF DE SEPARATION ET DE TRANSFERT D'ARTICLES, NOTAMMENT DE COURRIER

(30) Priorität: 14.07.1994 DE 4424944
(43) Veröffentlichungstag der Anmeldung: 07.05.1997
(73) Patentinhaber: SIEMENS AKTIENGESELLSCHAFT, 80333 München (DE)
(72) Erfinder: RASCHKE, Josef, D-85652 Pliening (DE); SCHUSTER, Rudolf, D-85551 Kirchheim (DE)
(86) Internationale Anmeldenummer: DE9500908
(87) Internationale Veröffentlichungsnummer: WO9602448

(56) Entgegenhaltungen:
- EP-A- 0 234 228
- DE-A- 2 547 132
- DE-C- 3 317 073
- GB-A- 2 199 567
- US-A- 5 029 834

## Beschreibung

Die auf Postsendungen wie Briefen, Postkarten, Päckchen und dergleichen, als Kennzahl für einen Ort, einen Zustellbereich, ein Postfach oder einen Großempfänger anzugebenden, maschinenlesbaren Postleitzahlen, ermöglichen eine rasche maschinelle Verteilung der Post. Das Sortieren der ankommenden Postsendungen erfolgt beispielsweise mit Hilfe von steuerbaren Stückgut trägern, die in speziellen Beladeplätzen mit jeweils einer Postsendung beladen werden, und diese Postsendung dann an eine der jeweiligen Postleitzahl zugeordneten Sortierbehälter oder ein entsprechendes Sortierfach abgeben. Da die Sortierbehälter oder Sortierfächer in verschiedenen Ebenen angeordnet sein können, müssen die an Fördereinrichtungen umlaufenden Stückgutträger gegebenenfalls auch verschiedene Höhenlagen überbrücken können. Nach der Übergabe der Postsendung an den zugeordneten Sortierbehälter oder das zugeordnete Sortierfach, können die leeren Stückgutträger beim Passieren eines Beladeplatzes erneut mit einer Postsendung beladen werden. Das Beladen der Stückgutträger erfolgt beispielsweise mit Hilfe eines umlaufenden Flügelrades, dessen Flügel Zellen bilden, die das bereits vereinzelte und auf einer Fördereinrichtung ankommende Stückgut aufnehmen und an die umlaufenden Stückgutträger abgeben. Die Vereinzelung und die Übergabe des Stückguts an die zu dem Flügelrad führende Fördereinrichtung, muß dabei mit einer an die Verarbeitungsgeschwindigkeit der gesamten Sortiereinrichtung angepaßten, relativ hohen Genauigkeit vorgenommen werden.

Aus der DE-A-36 06 093 bzw. der korrespondierenden EP-A- 0 234 228 ist eine Vorrichtung zum Vereinzeln und Aufrichten von Faltschachteln bekannt, die ein Vorratsmagazin für Faltschachteln, eine Entnahmeeinrichtung mit umlaufenden Sauggreifern, eine endlose Fördereinrichtung mit Mitnehmern und Blasdüsen besitzt, die seitlich der Fördereinrichtung zum Aufblasen der geförderten Falschachteln angeordnet sind. Die Sauggreifer ziehen die Faltschachteln nacheinander in Erstreckungsrichtung der Faltschachteln aus dem Magazin ab und übergeben diese der Fördereinrichtung flachliegend auf einer bogenförmigen Strecke. Zum Führen der Ketten der Fördereinrichtung und der Faltschachteln in der bogenförmigen Strecke sind bogenförmig gekrümmte Führungsschienen dem Umlaufweg der Sauggreifer hinter dem Magazin zugeordnet.

Bei der vorstehend beschriebenen Vorrichtung ist das Magazin um einen Winkel von etwa 45° schräg zur Waagerechten gestellt und hat einen Boden, zwei Seitenwände und zwei die Vorderseite begrenzende Stangen, an denen sich der Faltschachtelstapel abstützt. Dem vorderen Ende des Bodens ist eine taktweise auf- und abbewegbare Haltenase zugeordnet, welche die in einer unteren Abholposition des Magazins bereitgestellte Faltschachtel an deren Unterkante im Magazin zurückhält. Zum Entnehmen der in der unteren Abholposition des Magazins bereitgestellten Faltschachtel wird diese von den Sauggreifern erfaßt und über die Haltenase und auf den Stangen gleitend schräg nach unten vom Stapel abgezogen.

Aus der DE-A- 2 547 132 ist eine Rotationstransportvorrichtung bekannt, die ein Vorratsmagazin für Kartons oder ähnliche flache Gegenstände, eine Entnahmeeinrichtung mit zwei an einem Rotor umlaufenden Sauggreifern und ein endlos umlaufendes Förderband mit in gleichmäßiger Teilung angeordneten Fächern zur Aufnahme der vereinzelten Kartons umfaßt. Auch hier ist das Magazin um einen Winkel von etwa 45° schräg zur Waagerechten gestellt und hat einen Boden und zwei Seitenwände. Am vorderen Ende des Magazins sind zwei Haltebleche angeordnet, auf welchen sich der Kartonstapel abstützt. Der jeweils in einer unteren Abholposition des Magazins bereitgestellte Karton wird dann von einem Sauggreifer der Entnahmeeinrichtung erfaßt, über die Vorderkante des Bodens vom Stapel abgezogen, auf einer flachen bogenförmgen Bahn zum Förderband hin transportiert und dort an eines der Fächer übergeben. Die flache bogenförmige Bahn des Sauggreifers ergibt sich dadurch, daß sich der Rotor nicht nur um seine eigene Achse sondern als Bestandteil eines Planetengetriebes auch um eine parallel zur Rotorachse ausgerichtete zweite Achse dreht.

Aus der DE-C-3 317 073 ist ein Vorratsmagazin zur Aufnahme stapelbarer Waren bekannt, das ein Führungsprofil zur seitlichen Führung der übereinandergestapelten Waren und eine Entnahmevorrichtung zum Ausbringen der jeweils untersten Ware umfaßt, wobei das Führungsprofil derart geneigt ist, daß die Waren an zwei L-förmig zueinander ausgerichteten Schenkeln des Führungsprofils anliegen. Durch die Neigung des Führungsprofils in zwei Richtungen kann auf eine allseitige Führung der Waren verzichtet werden. Damit entfällt dann aber auch die Notwendigkeit, die Größe der Vorratsmagazine auf die Größe der jeweiligen Waren abzustimmen.

Der im Anspruch 1 angegebenen Erfindung liegt das Problem zugrunde, eine rasch und zuverlässig arbeitende Vorrichtung zur Vereinzelung und zur Übergabe von Stückgut an eine Fördereinrichtung zu schaffen, die auch für Stückgut mit unterschiedlichen Formaten und unterschiedlichen Stärken geeignet ist. Die Vorrichtung soll dabei insbesondere auch für das Vereinzeln und die Übergabe von dünnen Briefen geeignet sein.

Eine erfindungsgemäße Vorrichtung kann in öffentlichen Postämtern oder in den Hauspostzentralen großer Firmen zur Vereinzelung und zur Übergabe von Postgut an eine Sortiereinrichtung eingesetzt werden. Darüber hinaus kann eine erfindungsgemäße Vorrichtung aber auch beispielsweise in Lagersystemen oder Kommissionierautomaten für vergleichbare Aufgaben eingesetzt werden, bei welchen stapelbares Stückgut vereinzelt und an eine Fördereinrichtung übergeben werden soll.

Der Erfindung liegt die Erkenntnis zugrunde, daß ein an einem Rotor radial verstellbar und verschwenkbar angebrachter Sauggreifer das in einer oberen Abholposition eines Magazins bereitgestellte Stückgut ergreifen und nach einer entsprechenden Drehung des Rotors an eine Fördereinrichtung übergeben kann, sofern das Magazin, der Rotor und die Fördereinrichtung in ihrer räumlichen Lage entsprechend zueinander ausgerichtet sind. Durch die Bereitstellung des Stückguts in einer oberen Abholposition wird einerseits die Aufnahme durch den Sauggreifer erleichtert und andererseits die Entnahme des Stückguts aus dem Magazin von der Höhe und dem Gewicht des sich jeweils im Magazin befindlichen Stapels unabhängig gemacht. Für die Zuverlässigkeit der Vereinzelung und der Übergabe ist auch von entscheidender Bedeutung, daß das Stückgut auf dem gesamten Weg zwischen dem Ergreifen in der Abholposition des Magazins und der Übergabe an die Fordereinrichtung vom Sauggreifer sicher gehalten wird und dabei insbesondere auf einen von Form und Masse des Stückguts abhängigen Wurf verzichtet werden kann. Außerdem kann der Transport des Stückguts zwischen der oberen Abholposition des Magazins und der Fördereinrichtung durch die Wirkung der Schwerkraft unterstützt werden. Das L-förmige Führungsprofil ermöglicht eine einfache und rasche Beladung des Magazins mit Stückgut. Durch die Anlage des Stückguts an den beiden Schenkeln des Führungsprofils, wird eine Stapelbildung auch bei unterschiedlichen Größen oder Formaten des Stückguts ermöglicht. Außerdem wird durch die Anlage an den beiden Schenkeln des Führungsprofils in der oberen Abholposition eine von Größe oder Format des Stückguts unabhängige Stelle definiert, an der der Sauggreifer das bereitgestellte Stückgut erfassen kann. Hervorzuheben ist ferner, daß auf dem in der oberen Abholposition bereitgestellten Stückgut nicht der Druck des verbleibenden Stapels lastet, daß durch die obere Abholposition auch Stückgut mit unterschiedlichen Stärken vereinzelt werden kann, und daß durch die obere Abholposition auch auf störungsanfällige Rückhaltemechanismen, wie z.B. die aus der DE-A-36 06 093 bekannten Haltenasen, verzichtet werden kann.

Vorteilhafte Ausgestaltungen der Erfindung sind in den Unteransprüchen angegeben.

Gemäß Anspruch 2 wird im Hinblick auf die meist rechteckförmige Gestalt des Stückguts ein Winkel von etwa 90° zwischen den beiden Schenkeln des Führungsprofils bevorzugt.

Die Rückhalteeinrichtung gemäß Anspruch 3 ermöglicht einen sicheren Halt des in der Abholposition des Magazins bereitgestellten Stückguts. Andererseits wird durch die Rückhalteeinrichtung jedoch eine gewollte Entnahme des in der Abholposition bereitgestellten Stückguts durch den Sauggreifer nicht behindert.

Die Führungseinrichtung gemäß Anspruch 4 unterstützt den Transport des vom Sauggreifer erfaßten Stückguts zwischen der Abholposition des Magazins und der Fördereinrichtung.

Die Ausgestaltung nach Anspruch 5 ermöglicht mit einfachen Mitteln einen schonenden und zuverlässigen Weitertransport des vereinzelten Stückguts.

Die Ausgestaltung nach Anspruch 6 ermöglicht eine flexible Anpassung des Sauggreifers an die zu ergreifende Fläche des in der Abholposition des Magazins bereitgestellten Stückguts und an die Transportebene der das Stückgut aufnehmenden Fördereinrichtung.

Gemäß Anspruch 7 wird durch zwei oder mehrere am Rotor angebrachte Sauggreifer eine Verdoppelung bzw. Vervielfachung der Leistung der gesamten Vorrichtung ermöglicht.

Umfaßt ein Sauggreifer gemäß Anspruch 8 zwei Saugeinheiten, so kann eine Saugeinheit das in der Abholposition des Magazins bereitgestellte Stückgut erfassen, während die zweite Saugeinheit das Drehmoment und die Abzugskraft des Sauggreifers bei der Entnahme des Stückguts unterstützt.

Die Ausgestaltung nach Anspruch 9 ermöglicht mit geringem Aufwand eine radiale Verstellung und eine tangentiale Verschwenkung eines am Rotor angebrachten Sauggreifers. Gemäß Anspruch 10 wird dabei eine Parallelführung des Sauggreifers über zwei gleichlange Gelenkarme bevorzugt.

Gemäß Anspruch 11 kann eine Relativbewegung zwischen Koppel und Rotor und damit die radiale Verstellung und tangentiale Verschwenkung des Sauggreifers mit relativ geringem Aufwand über ein Kurvengetriebe gesteuert werden.

Die Weiterbildung nach Anspruch 12 ermöglicht eine weitere Reduzierung des Aufwands durch die Verwendung einer Kurvenscheibe als Kurvengetriebe, wobei es gemäß Anspruch 13 besonders vorteilhaft ist, wenn in einer Nut der Kurvenscheibe eine an einem Winkelhebel eines Gelenkarms angebrachte Rolle läuft.

Die Ausgestaltung nach Anspruch 14 ermöglicht mit geringem Aufwand eine besonders einfache und genaue Einjustierung des Sauggreifers auf die Abholposition des Magazins.
Sind gemäß Anspruch 15 die beiden Gelenkarme beim Ergreifen eines Stückguts in der Abholposition des Magazins gestreckt, so kann das Abziehen des jeweiligen Stückguts vom Stapel durch ein radiales Zurückziehen des Sauggreifers beim Weiterdrehen des Rotos erheblich erleichtert werden.

Die Weiterbildung nach Anspruch 16 bewirkt durch den größeren Radius der gestreckten Gelenkarme und durch die Streckbewegung der Gelenkarme selbst, eine Erhöhung der Geschwindigkeit des Sauggreifers und damit eine Annäherung der Geschwindigkeit des abzugebenden Stückguts an die Geschwindigkeit der das Stückgut aufnehmenden Fördereinrichtung.

Die Ausgestaltung nach Anspruch 17 ermöglicht ein sicheres Ergreifen des Stückguts in der Abholposition des Magazins.

Die Weiterbildung nach Anspruch 18 ermöglicht eine sichere Übergabe des Stückguts an die Fördereinrichtung, wobei diese Sicherheit durch die Maßnahmen gemäß den Ansprüchen 19 und 20 weiter erhöht werden kann.

Die Ausgestaltung nach Anspruch 21 gewährleistet eine lagerichtige Übergabe des Stückguts an die Fördereinrichtung. Hierdurch werden eine automatische Erkennung einer auf dem Stückgut angebrachten Kodierung und die weitere Handhabung des Stückguts in der nachfolgenden Sortiereinrichtung weiter erleichtert.

Die Weiterbildung nach Anspruch 22 ermöglicht eine Abstimmung der gesamten Vorrichtung zur Vereinzelung und zur Übergabe von Stückgut auf eine Teilung der das Stückgut aufnehmenden Fördereinrichtung. Beim Einsatz von beispielsweise zwei oder drei Vorrichtungen wird dann von einer Vorrichtung nur jede zweite bzw. dritte Teilung der Fördereinrichtung belegt. Außerdem kann die Vorrichtung auch auf eine ungleichmäßige Teilung einer Fördereinrichtung abgestimmt werden.

Ein Ausführungsbeispiel der Erfindung ist in der Zeichnung dargestellt und wird im folgenden näher beschrieben.

Es zeigen
- Figur 1: eine Vorrichtung zur Vereinzelung und zur Übergabe von Postgut kurz vor dem Erfassen eines in einem Magazin bereitgestellten Briefes,
- Figur 2: die Vorrichtung gemäß Figur 1 beim Erfassen des Briefes,
- Figur 3: die Vorrichtung gemäß Figur 1 beim Herausziehen des Briefes aus dem Magazin,
- Figur 4: die Vorrichtung gemäß Figur 1 kurz vor der Übergabe des Briefes an eine Fördereinrichtung,
- Figur 5: den an einer Viergelenkkette angebrachten Sauggreifer der in den Figuren 1 bis 4 dargestellten Vorrichtung und
- Figur 6: einen Schnitt durch einen der Gelenkarme der in Figur 5 dargestellten Viergelenkkette.

Figur 1 zeigt in stark vereinfachter schematischer Darstellung eine Vorrichtung zur Vereinzelung und zur Übergabe von Postgut P an eine mit F bezeichnete Fördereinrichtung. Die Aufnahme des hier in Form von Briefen vorliegenden Postguts P, erfolgt in dem L-förmigen Führungsprofil FP eines insgesamt mit M bezeichneten Magazins. Die Neigung des zur Fördereinrichtung F hin ansteigenden Führungsprofils FP, ist dabei so gewählt, daß das gestapelte Postgut P an beiden Schenkeln des Führungsprofils FP anliegt. Die Bereitstellung des Postguts P im Magazin M für die Vereinzelung, erfolgt in einer oberen Abholposition A. Eine insgesamt mit RE bezeichnete Rückhalteeinrichtung, die im dargestellten Ausführungsbeispiel zwei an einem Haltestab angebrachte dünne Blattfedern umfaßt, sorgt dabei für den Halt des in der Abholposition A für die Vereinzelung bereitgestellten Postguts P. Am Führungsprofil FP ist auch eine Führungseinrichtung FE befestigt, die aus einem zu der Fördereinrichtung F hin gerichteten, gekrümmten Stab besteht, und deren Funktion an späterer Stelle näher erläutert wird.

Zum Ergreifen des in der Abholposition A bereitgestellten Postguts P, ist ein an einem Rotor R radial verstellbar und tangential verschwenkbar angebrachter Sauggreifer SG vorgesehen, der sich zu dem in Figur 1 dargestellten Zeitpunkt gerade der Abholposition A nähert. Der an einem ortsfesten Träger T angebrachte Rotor R, dreht sich dabei im Uhrzeigersinn mit der Drehzahl n um die lediglich durch ein Kreuz angedeutete Rotorachse RA. Die Schlauchleitungen, mit welchen der Sauggreifer SG an eine in der Zeichnung nicht näher dargestellte Unterdruckquelle angeschlossen ist, sind mit SL bezeichnet. Die radiale Verstellbarkeit und das tangentiale Verschwenken des Sauggreifers SG, werden durch eine Viergelenkkette ermöglicht, an deren Koppel K der Sauggreifer SG befestigt ist. Die Koppel K ist ihrerseits über zwei gleichlange Gelenkarme GA am Rotor R angebracht, wobei der in der Darstellung gemäß Figur 1 obere Gelenkarm GA mit einem Winkelhebel WH starr verbunden ist. Dieser Winkelhebel WH trägt an seinem freien Ende eine Rolle RO, die am äußeren Umfang einer mit KS bezeichnete Kurvenscheibe läuft. Die Kurvenscheibe KS steuert somit die radiale Verstellung und das tangentiale Verschwenken des Sauggreifers SG.

Bei der das vereinzelte Postgut P aufnehmenden Fördereinrichtung F, handelt es sich im dargestellten Ausführungsbeispiel um einen Bandförderer, dessen nicht näher bezeichnetes Förderband sich mit der Geschwindigkeit u in der durch einen Pfeil TR aufgezeigten Transportrichtung bewegt. Auf dem Förderband schaffen in Figur 1 durch strichpunktierte Linien QR lediglich angedeutete Querrippen eine Teilung t für die Aufnahme und den Weitertransport des Postguts P. Die Geschwindigkeit u der Fördereinrichtung F und die Drehzahl n des Rotors R, sind derart aufeinander abgestimmt, daß eine Übergabe des Postguts P an die Fördereinrichtung F bei jeder Teilung t oder jeweils einem ganzzahligen Vielfachen der Teilung t der Fördereinrichtung F erfolgt.

Wie bereits erwähnt wurde, nähert sich der Sauggreifer SG zu dem in Figur 1 dargestellten Zeitpunkt gerade der oberen Abholposition A des Magazins M. Beim Weiterdrehen des Rotors R, erreicht der Sauggreifer SG dann die in Figur 2 dargestellte Position, in der die beiden Gelenkarme GA völlig gestreckt sind. Außerdem ist in dieser Position die Saugfläche des Sauggreifers SG parallel zu der zu ergreifenden Fläche des in der oberen Abholposition A bereitgestellten Postguts P ausgerichtet. Mit dieser durch die Steuerung der Kurvenscheibe KS bewirkten Ausrichtung des Sauggreifers SG, sind optimale Voraussetzungen zum sicheren Erfassen des in der oberen Abholposition A bereitgestellten Postguts P geschaffen. Zum Ergreifen des Postguts P werden dabei zwei mit SE bezeichnete Saugeinheiten des Sauggreifers SG über die beiden Schlauchleitungen SL mit der bereits erwähnten Unterdruckquelle verbunden.

Nach dem in Figur 2 dargestellten Erfassen des in der Abholposition A bereitgestellten Postguts P, dreht sich der Rotor R weiter und bewirkt dadurch in Zusammenwirkung mit der Kurvenscheibe KS ein radiales Zurückziehen und ein tangentiales Verschwenken des Sauggreifers SG. Bei diesem aus Figur 3 ersichtlichen Vorgang wird das vom Sauggreifer SG erfaßte Postgut P radial zurückgezogen und zwischen der Rückhalteeinrichtung RE und dem verbliebenen Stapel des Postguts P in tangentialer Richtung abgezogen und dann mit Unterstützung der bereits erwähnten Führungseinrichtung FE zur Fördereinrichtung F hinbewegt.

Figur 4 zeigt die Position des vom Sauggreifer SG erfaßten und auf der Führungseinrichtung FE nach unten gleitenden Postguts P kurz vor der Übergabe an die Fördereinrichtung F. Im Augenblick der Übergabe sind dann die beiden Gelenkarme GA wieder völlig gestreckt. Außerdem ist die Saugfläche des Sauggreifers SG in der Übergabeposition parallel zur Transportebene der Fördereinrichtung F ausgerichtet. Durch Abschalten des über die beiden Schlauchleitungen SL anliegenden Unterdrucks oder durch Anlegen eines geringen Überdrucks an die Saugeinheiten SE, löst sich dann das Postgut P vom Sauggreifer SG und fällt lagerichtig auf die Fördereinrichtung F. Unter lagerichtiger Übergabe wird dabei eine Ausrichtung des Postguts P quer zur Transportrichtung TR verstanden, so wie es in Figur 1 für den vorausgegangenen Übergabevorgang dargestellt ist. Die Geschwindigkeit des Postguts P ist bei der Übergabe an die Geschwindigkeit u der Fördereinrichtung F angenähert.

Die vorstehend anhand der Figuren 1 bis 4 beschriebene Funktionsweise der Vereinzelung und Übergabe des Postguts P erfordert, daß das Magazin M, der Rotor R und die Fördereinrichtung F in ihrer räumlichen Lage entsprechend zueinander ausgerichtet sind. Im dargestellten Ausführungsbeispiel ist das Führungsprofil FP um einen Winkel von 30° schräg zur Transportrichtung TR angestellt und zur horizontalen Transportebene der Fördereinrichtung F um einen Winkel von ca. 15° nach hinten geneigt. Die Rotorachse RA ist um einen Winkel von 45° schräg zur Transportrichtung TR der Fördereinrichtung F ausgerichtet und zur Transportebene der Fördereinrichtung F um einen Winkel von 15° nach hinten geneigt.

Die Figuren 5 und 6 zeigen im Detail die Anbringung des Sauggreifers SG an einer Viergelenkkette. Wie bereits im Zusammenhang mit Figur 1 erwähnt wurde, umfaßt die Viergelenkkette zwei gleichlange Gelenkarme GA und eine Koppel K, wobei einer der Gelenkarme GA starr mit einem Winkelhebel WH verbunden ist. Der Winkelhebel WH trägt an seinem freien Ende eine Rolle RO, die im hier dargestellten Ausführungsbeispiel nicht am äußeren Umfang, sondern in einer Nut N der Kurvenscheibe KS läuft.

Die Viergelenkkette umfaßt insgesamt vier Gelenkbolzen GB1, GB2, GB3 und GB4, die in Kugellager KU der beiden Gelenkarme GA eingesetzt sind. Die beiden Gelenkbolzen GB1 und GB3 sind dabei drehfest mit dem Rotor R verbunden, während die beiden Gelenkbolzen GB2 und GB4 drehfest mit der durch zwei im Abstand zueinander angeordnete Flachstücke gebildeten Koppel K verbunden sind.

Der Sauggreifer SG besitzt zwei an einem Winkelstück WS angebrachte, tellerförmige Saugeinheiten SE, die aus einem elastischen Material bestehen und das Postgut P durch das Anlegen eines Unterdruckes erfassen können. Das Winkelstück WS ist mit einem U-förmigen Halter HA verbunden, der seinerseits über Kugellager KU schwenkbar auf dem Gelenkbolzen GB2 der Viergelenkkette angeordnet ist. Der U-förmige Halter HA und damit der gesamte Sauggreifer SG, kann also um den Gelenkbolzen GB2 relativ zur Koppel K verschwenkt werden. Diese Schwenkbewegung, die gegen die Kraft einer am Gelenkbolzen GB2 und einem Stift ST abgestützten Blattfeder BF vorgenommen werden kann, ermöglicht beim Abziehen von starrem Postgut P aus der Abholposition A des Magazins M (vergleiche Figuren 1 bis 4) eine entsprechende federnde Winkelanpassung des Sauggreifers SG.

Bei der schematischen Darstellung gemäß den Figuren 1 bis 4 trägt der Rotor R einen Sauggreifer SG. Zur Steigerung des Durchsatzes kann der Rotor R beispielsweise vier Sauggreifer SG tragen, die bei einer gleichmäßigen Teilung t der Fördereinrichtung F in einer gleichmäßigen Umfangsteilung am Rotor befestigt sind. Zur Anpassung an eine ungleichmäßige Teilung t der Fördereinrichtung F, kann die Umfangsteilung der vier Sauggreifer SG am Rotor R beispielsweise auch 80°, 100°, 80° und nochmals 100° betragen.

Das Magazin M wird von einer Bedienperson mit Stapeln des eingehenden Postguts P beladen. Der in den Figuren 1 bis 4 nicht dargestellte Vorschub des Postguts P in Richtung zur Abholposition A des Magazins M, kann beispielsweise durch blattförmige Schwerter vorgenommen werden, die jeweils einen Stapel des Postguts P schrittweise nach oben befördern, in einer oberen Endposition ausschwenken, nach unten gefahren und dann wieder in das Führungsprofil FP eingeschwenkt werden. Zur Steuerung des Vorschubs ist beispielsweise eine in Höhe der oberen Abholposition A angeordnete Lichtschranke geeignet.

Die vorstehende beschriebene Vorrichtung zur Vereinzelung und zur Übergabe von Postgut P, führt zu einem umlaufenden Flügelrad, dessen durch die einzelnen Flügel gebildeten Zellen das auf der Fördereinrichtung F ankommende Postgut P aufnehmen und nach einer entsprechenden Drehung an darunter umlaufende Stückgutträger einer Sortiereinrichtung abgeben. Die umlaufenden Stückgutträger befördern dann das Postgut P ihrerseits in der jeweiligen Postleitzahl zugeordnete Sortierbehälter oder Sortierfächer.

Einzelheiten eines geeigneten Flügelrades gehen beispielsweise aus der Patentanmeldung DE-A-43 44 437 hervor. Einzelheiten einer geeigneten Sortiereinrichtung sind beispielsweise in den Patentanmeldungen DE-A-43 23 564 und DE-A-43 23 565 dargelegt.

## Patentansprüche

1. Vorrichtung zur Vereinzelung und zur Übergabe von Stückgut, insbesondere von Postgut (P), an eine Fördereinrichtung (F), mit
- einem Magazin (M) zur Aufnahme des gestapelten Stückguts und zur Bereitstellung des Stückguts in einer oberen Abholposition (A) des Stapels,
- einem im Querschnitt zumindest annähernd L-förmigen Führungsprofil (FP) des Magazins (M), welches derart geneigt angeordnet ist, daß das Stückgut an beiden Schenkeln des Führungsprofils (FP) anliegt,
und mit
- einem Rotor (R), der mindestens einen in radialer Richtung verstellbaren und verschwenkbar angeordneten Sauggreifer (SG) trägt,
wobei
- Magazin (M), Rotor (R) und Fördereinrichtung (F) in ihrer räumlichen Lage derart zueinander ausgerichtet sind, daß der Sauggreifer (SG) das jeweils in der Abholposition (A) des Magazins (M) bereitgestellte Stückgut ergreifen und nach einer Drehung des Rotors (R) an die Fördereinrichtung (F) übergeben kann.

2. Vorrichtung nach Anspruch 1,
**dadurch gekennzeichnet,**
daß der Winkel zwischen den beiden Schenkeln des Führungsprofils (FP) etwa 90° beträgt.

3. Vorrichtung nach Anspruch 1 oder 2,
**dadurch gekennzeichnet,**
daß dem Magazin (M) eine Rückhalteeinrichtung (RE) für das in der oberen Abholposition (A) bereitgestellte Stückgut zugeordnet ist.

4. Vorrichtung nach einem der Ansprüche 1 bis 3,
**dadurch gekennzeichnet,**
daß dem Magazin (M) eine Führungseinrichtung (FE) zur Führung des vom Sauggreifer (SG) erfaßten Stückguts zwischen der Abholposition (A) des Magazins (M) und der Übergabeposition an die Fördereinrichtung (F) zugeordnet ist.

5. Vorrichtung nach einem der Ansprüche 1 bis 4
**dadurch gekennzeichnet,**
daß die Fördereinrichtung (F) durch einen Bandförderer gebildet ist.

6. Vorrichtung nach einem der Ansprüche 1 bis 5,
**dadurch gekennzeichnet,**
daß der Sauggreifer (SG) in tangentialer Richtung verschwenkbar am Rotor (R) angebracht ist.

7. Vorrichtung nach einem der Ansprüche 1 bis 6,
**dadurch gekennzeichnet,**
daß der Rotor (R) mindestens zwei Sauggreifer (SG) trägt.

8. Vorrichtung nach einem der Ansprüche 1 bis 7,
**dadurch gekennzeichnet,**
daß ein Sauggreifer (SG) zwei Saugeinheiten (SE) umfaßt.

9. Vorrichtung nach einem der Ansprüche 1 bis 8,
**dadurch gekennzeichnet,**
daß der Sauggreifer (SG) an der Koppel (K) einer am Rotor (R) angebrachten Viergelenkkette befestigt ist.

10. Vorrichtung nach Anspruch 9,
**dadurch gekennzeichnet,**
daß die Koppel (K) über zwei gleichlange Gelenkarme (GA) am Rotor (R) angebracht ist.

11. Vorrichtung nach Anspruch 9 oder 10,
**dadurch gekennzeichnet,**
daß die Relativbewegung zwischen Koppel (K) und Rotor (R) über ein Kurvengetriebe gesteuert ist.

12. Vorrichtung nach Anspruch 11,
**dadurch gekennzeichnet,**
daß das Kurvengetriebe durch eine Kurvenscheibe (KS) gebildet ist.

13. Vorrichtung nach Anspruch 12,
**dadurch gekennzeichnet,**
daß in einer Nut (N) der Kurvenscheibe (KS) eine an einem Winkelhebel (WH) eines Gelenkarms (GA) angebrachte Rolle (RO) läuft.

14. Vorrichtung nach Anspruch 12 oder 13,
**dadurch gekennzeichnet,**
daß die Kurvenscheibe (KS) verdrehbar an dem Träger (T) des Rotors (R) angebracht ist.

15. Vorrichtung nach einem der Ansprüche 10 bis 14,
**dadurch gekennzeichnet,**
daß die beiden Gelenkarme (GA) beim Ergreifen eines Stückguts in der Abholposition (A) des Magazins (M) gestreckt sind.

16. Vorrichtung nach einem der Ansprüche 1 bis 15,
**dadurch gekennzeichnet,**
daß die beiden Gelenkarme (GA) bei der Übergabe des Stückguts an die Fördereinrichtung (F) gestreckt sind.

17. Vorrichtung nach einem der Ansprüche 1 bis 16,
**dadurch gekennzeichnet,**
daß das Magazin (M) und der Rotor (R) in ihrer räumlichen Lage derart zueinander ausgerichtet sind, daß der Sauggreifer (SG) mit seiner Saugfläche beim Ergreifen des Stückguts zumindest annähernd parallel zu der zu ergrreifenden Fläche des Stückguts ausgerichtet ist.

18. Vorrichtung nach einem der Ansprüche 1 bis 17,
**dadurch gekennzeichnet,**
daß der Rotor (R) und die Fördereinrichtung (F) in ihrer räumlichen Lage derart zueinander ausgerichtet sind, daß der Sauggreifer (SG) mit seiner Saugfläche bei der Übergabe des Stückguts an die Fördereinrichtung (F) zumindest annähernd parallel zu der Transportebene der Fördereinrichtung (F) ausgerichtet ist.

19. Vorrichtung nach einem der Ansprüche 1 bis 18,
**dadurch gekennzeichnet,**
daß die Achse (RA) des Rotors (R) schräg zur Transportrichtung (TR) der Fördereinrichtung (F) ausgerichtet ist.

20. Vorrichtung nach einem der Ansprüche 1 bis 19,
**dadurch gekennzeichnet,**
daß die Achse (RA) des Rotors (R) schräg zur Transportebene der Fördereinrichtung (F) geneigt ist.

21. Vorrichtung nach einem der Ansprüche 1 bis 20,
**dadurch gekennzeichnet,**
daß das Magazin (M) und die Fördereinrichtung (F) in ihrer räumlichen Lage derart zueinander ausgerichtet sind, daß eine an der Transportrichtung (TR) der Fördereinrichtung (F) orientierte, lagerichtige Übergabe des Stückguts an die Fördereinrichtung (F) gewährleistet ist.

22. Vorrichtung nach einem der Ansprüche 1 bis 21,
**dadurch gekennzeichnet,**
daß die Geschwindigkeit (u) der Fördereinrichtung (F) und die Drehzahl (n) des Rotors (R) derart aufeinander abgestimmt sind, daß die Übergabe des Stückguts an die Fördereinrichtung (F) bei jeder Teilung (t) oder jeweils bei einem ganzzahligen Vielfachen der Teilung (t) der Fördereinrichtung (F) erfolgt.

## Claims

1. Apparatus for separating and transferring items, in particular mail (P), to a conveying device (F), having
- a magazine (M) for receiving the stacked items and for supplying the items in a top pick-up position (A) of the stack,
- a cross-sectionally at least approximately L-shaped guide profile (FP) of the magazine (M), which is inclined such that the items butt against the two legs of the guide profile (FP),
and having
- a rotor (R) which bears at least one pivotably arranged suction gripper (SG) which can be adjusted in the radial direction,
it being the case that
- in their spatial arrangement, the magazine (M), rotor (R) and conveying device (F) are aligned with respect to one another such that the suction gripper (SG) can grip the item which is supplied in the pick-up position (A) of the magazine (M) in each case and can transfer said item to the conveying device (F) after a rotation of the rotor (R).

2. Apparatus according to Claim 1, characterized in that the angle between the two legs of the guide profile (FP) is approximately 90°.

3. Apparatus according to Claim 1 or 2, characterized in that the magazine (M) is assigned a restraining device (RE) for the item supplied in the top pick-up position (A).

4. Apparatus according to one of Claims 1 to 3, characterized in that the magazine (M) is assigned a guide device (FE) for guiding, between the pick-up position (A) of the magazine (M) and the transfer position to the conveying device (F), the item gripped by the suction gripper (SG).

5. Apparatus according to one of Claims 1 to 4, characterized in that the conveying device (F) is formed by a belt conveyor.

6. Apparatus according to one of Claims 1 to 5, characterized in that the suction gripper (SG) is fitted on the rotor (R) in a tangentially pivotable manner.

7. Apparatus according to one of Claims 1 to 6, characterized in that the rotor (R) bears at least two suction grippers (SG).

8. Apparatus according to one of Claims 1 to 7, characterized in that a suction gripper (SG) comprises two suction units (SE).

9. Apparatus according to one of Claims 1 to 8, characterized in that the suction gripper (SG) is fastened on the coupler (K) of a four-bar chain fitted on the rotor (R).

10. Apparatus according to Claim 9, characterized in that the coupler (K) is fitted on the rotor (R) via two articulation arms (GA) of the same length.

11. Apparatus according to Claim 9 or 10, characterized in that the relative movement between the coupler (K) and rotor (R) is controlled via a cam gear mechanism.

12. Apparatus according to Claim 11, characterized in that the cam gear mechanism is formed by a cam plate (KS).

13. Apparatus according to Claim 12, characterized in that a roller (RO) fitted on an angle lever (WH) of an articulation arm (GA) runs in a groove (N) of the cam plate (KS).

14. Apparatus according to Claim 12 or 13, characterized in that the cam plate (KS) is fitted rotatably on the carrier (T) of the rotor (R).

15. Apparatus according to one of Claims 10 to 14, characterized in that, when gripping an item in the pick-up position (A) of the magazine (M), the two articulation arms (GA) are in the extended position.

16. Apparatus according to one of Claims 1 to 15, characterized in that, when transferring the item to the conveying device (F), the two articulation arms (GA) are in the extended position.

17. Apparatus according to one of Claims 1 to 16, characterized in that, in their spatial position, the magazine (M) and the rotor (R) are aligned with respect to one another such that, when gripping the item, the suction gripper (SG) is aligned with its suction surface at least approximately parallel to that surface of the item which is to be gripped.

18. Apparatus according to one of Claims 1 to 17, characterized in that, in their spatial position, the rotor (R) and the conveying device (F) are aligned with respect to one another such that, when transferring the item to the conveying device (F), the suction gripper (SG) is aligned with its suction surface at least approximately parallel to the transporting plane of the conveying device (F).

19. Apparatus according to one of Claims 1 to 18, characterized in that the axis (RA) of the rotor (R) is aligned obliquely with respect to the transporting direction (TR) of the conveying device (F).

20. Apparatus according to one of Claims 1 to 19, characterized in that the axis (RA) of the rotor (R) is inclined obliquely with respect to the transporting plane of the conveying device (F).

21. Apparatus according to one of Claims 1 to 20, characterized in that, in their spatial arrangement, the magazine (M) and the conveying device (F) are aligned with respect to one another so as to ensure positionally correct transfer of the items to the conveying device (F), said transfer being oriented in the transporting direction (FR) of the conveying device (F).

22. Apparatus according to one of Claims 1 to 21, characterized in that the speed (u) of the conveying device (F) and the rotational speed (n) of the rotor (R) are coordinated with one another such that transfer of the items to the conveying device (F) takes place with each division (t), or in each case a whole-numbered multiple of the division (t), of the conveying device (F).

## Revendications

1. Dispositif pour individualiser des articles, notamment du courrier (P), et les transférer sur un convoyeur (F), comprenant
- un magasin (M) pour recevoir les articles empilés et pour mettre à disposition les articles dans une position (A) supérieure d'enlèvement de la pile,
- un profilé (FP) de guidage du magasin (M), profilé qui possède une forme de section transversale au moins approximativement en L et qui est disposé en étant incliné de telle sorte que les articles s'appliquent contre les deux branches du profilé (FP) de guidage,
et comprenant
- un rotor (R), qui porte au moins un organe de préhension (SG) par aspiration monté avec possibilité de pivotement et de déplacement en direction radiale,
le magasin (M), le rotor (R) et le convoyeur (F) étant, dans leur situation dans l'espace, orientés les uns par rapport aux autres de telle sorte que l'organe de préhension (SG) par aspiration peut saisir l'article respectif mis à disposition dans la position (A) d'enlèvement du magasin (M) et, après une rotation du rotor (R), le transférer sur le convoyeur (F).

2. Dispositif suivant la revendication 1, caractérisé en ce que l'angle entre les deux branches du profilé (FP) de guidage est égal à environ 90°.

3. Dispositif suivant la revendication 1 ou 2, caractérisé en ce qu'un dispositif (RE) de retenue de l'article mis à disposition dans la position (A) supérieure d'enlèvement est associé au magasin (M).

4. Dispositif suivant l'une des revendications 1 à 3, caractérisé en ce qu'un dispositif (FE) de guidage, pour guider l'article saisi par l'organe de préhension (SG) par aspiration entre la position (A) d'enlèvement du magasin (M) et la position de transfert sur le convoyeur (F), est associé au magasin (M).

5. Dispositif suivant l'une des revendications 1 à 4, caractérisé en ce que le convoyeur (F) est formé par une bande transporteuse.

6. Dispositif suivant l'une des revendications 1 à 5, caractérisé en ce que l'organe de préhension (SG) par aspiration est monté sur le rotor (R) en pouvant pivoter en direction tangentielle.

7. Dispositif suivant l'une des revendications 1 à 6, caractérisé en ce que le rotor (R) porte au moins deux organes de préhension (SG) par aspiration.

8. Dispositif suivant l'une des revendications 1 à 7, caractérisé en ce qu'un organe de préhension (SG) par aspiration comprend deux ventouses (SE).

9. Dispositif suivant l'une des revendications 1 à 8, caractérisé en ce que l'organe de préhension (SG) par aspiration est fixée sur la bielle (K) d'une chaîne cinématique à quadrilatère articulé qui est montée sur le rotor (R).

10. Dispositif suivant la revendication 9, caractérisé en ce que la bielle (K) est montée sur le rotor (R) par l'intermédiaire de deux bras (GA) articulés de même longueur.

11. Dispositif suivant la revendication 9 ou 10, caractérisé en ce que le mouvement relatif entre la bielle (K) et le rotor (R) est commandé au moyen d'un mécanisme à came.

12. Dispositif suivant la revendication 11, caractérisé en ce que le mécanisme à came est formé par un disque (KS) à came.

13. Dispositif suivant la revendication 12, caractérisé en ce qu'un galet (RO), monté sur un levier (WH) coudé d'un bras (GA) articulé, roule dans une gorge (N) du disque (KS) à came.

14. Dispositif suivant la revendication 12 ou 13, caractérisé en ce que le disque (KS) à came est monté avec possibilité de rotation sur le support (T) du rotor (R).

15. Dispositif suivant l'une des revendications 10 à 14, caractérisé en ce que les deux bras (GA) articulés sont déployés lors de la saisie d'un article dans la position (A) d'enlèvement du magasin (M).

16. Dispositif suivant l'une des revendications 1 à 15, caractérisé en ce que les deux bras (GA) articulés sont déployés lors du transfert de l'article sur le convoyeur (F).

17. Dispositif suivant l'une des revendications 1 à 16, caractérisé en ce que le magasin (M) et le rotor (R) sont, dans leur situation dans l'espace, orientés l'un par rapport à l'autre de telle sorte que la face aspirante de l'organe de préhension (SG) par aspiration est, lors de la saisie de l'article, orientée au moins approximativement parallèlement à la face à saisir de l'article.

18. Dispositif suivant l'une des revendications 1 à 17, caractérisé en ce que le rotor (R) et le convoyeur (F) sont, dans leur situation dans l'espace, orientés l'un par rapport à l'autre de telle sorte que la face aspirante de l'organe de préhension (SG) par aspiration est, lors du transfert de l'article sur le convoyeur (F), orientée au moins approximativement parallèlement au plan de transport du convoyeur (F).

19. Dispositif suivant l'une des revendications 1 à 18, caractérisé en ce que l'axe (RA) du rotor (R) est orienté en oblique par rapport à la direction (TR) de transport du convoyeur (F).

20. Dispositif suivant l'une des revendications 1 à 19, caractérisé en ce que l'axe (RA) du rotor (R) est orienté en oblique par rapport au plan de transport du convoyeur (F).

21. Dispositif suivant l'une des revendications 1 à 20, caractérisé en ce que le magasin (M) et le convoyeur (F) sont, dans leur situation dans l'espace, orientés l'un par rapport à l'autre d'une manière qui garantit un transfert de l'article sur le convoyeur (F) en position correcte, orientée dans la direction (TR) de transport du convoyeur (F).

22. Dispositif suivant l'une des revendications 1 à 21, caractérisé en ce que la vitesse (u) du convoyeur (F) et la vitesse (n) de rotation du rotor (R) sont coordonnées de telle sorte que le transfert de l'article sur le convoyeur (F) s'effectue à chaque pas (t) de division du convoyeur (F), ou chaque fois à un multiple entier du pas (t) de division du convoyeur (F).
